# FASCICULE DE BREVET EUROPEEN

(11) **EP 1 320 649 B1**
(45) Date de publication et mention de la délivrance du brevet: **27.12.2006**
(21) Numéro de dépôt: 01972201.6
(22) Date de dépôt: 25.09.2001
(51) Int. Cl.: E04B 9/04

(54) **PROCEDE DE FABRICATION D'UN ELEMENT DE PAROI ET NOTAMMENT ELEMENT DE PLAFOND**
VERFAHREN ZUR HERSTELLUNG EINES WANDELEMENTES, INSBESONDERE EINES DECKENELEMENTES
METHOD FOR MAKING A WALL ELEMENT AND IN PARTICULAR A CEILING ELEMENT

(30) Priorité: 25.09.2000 FR 0012163
(43) Date de publication de la demande: 25.06.2003
(73) Titulaire: Scherrer, Fernand, F-68170 Rixheim (FR)
(72) Inventeur: Scherrer, Fernand, F-68170 Rixheim (FR)
(74) Mandataire: Puiroux, Guy
(86) Numéro de dépôt international: PCT/FR2001/002967
(87) Numéro de publication internationale: WO 2002/025028

(56) Documents cités:
- WO-A-99/50512
- FR-A- 2 751 682

## Description

La présente invention concerne un procédé de fabrication d'un élément de paroi et notamment un élément de plafond, constitué d'un cadre support assurant le maintien d'une toile tendue. Elle concerne également les éléments de paroi obtenus par ce procédé et plus particulièrement des éléments de paroi de type translucide ou transparent.

On connaît différents modèles d'éléments de paroi de ce type, notamment des dalles, certains étant constitués d'un cadre léger formé d'un profilé en aluminium sur un chant duquel est fixé, notamment par collage, une toile plastique en polychlorure de vinyle, qui est au préalable soumise à une forte tension. On a constaté que, sous l'effet de cette tension, les montants du cadre avaient tendance à se déformer vers l'intérieur de celui-ci. C'est pourquoi on est contraint, lorsque l'on souhaite mettre en oeuvre ce type de technique, de réaliser des cadres qui, soit ont une section droite renforcée, ce qui augmente le coût et le poids de la réalisation, soit sont munis d'équerre ou de barres de renforcement qui assurent une liaison entre leurs côtés adjacents ou opposés.

Une telle solution ne peut toutefois être utilisée que lorsque la toile tendue est opaque, sous peine de rendre visible à l'utilisateur les éléments de renforcement.

Or on est amené, de plus en plus fréquemment, à concevoir des plafonds qui doivent être en mesure de transmettre de manière uniforme, au travers de la quasi-totalité de leur surface, la lumière naturelle, mais également la lumière artificielle.

On a également proposé, dans la demande FR-A-2 751 682, un élément de paroi de ce type dans lequel le cadre est constitué de quatre éléments tubulaires à l'intérieur desquels est disposé un élément de maintien précontraint destiné à améliorer la résistance à la flexion de chacun de ces quatre éléments. Si un tel dispositif permet, dans une certaine mesure, de prévenir la déformation des côtés du cadre, cette amélioration est obtenue en contrepartie d'une plus grande complexité de la structure, d'un poids plus élevé et en conséquence, d'une augmentation de son coût de fabrication. Par ailleurs, si une telle technique est satisfaisante pour réaliser des dalles de paroi, elle est beaucoup plus difficile à mettre en oeuvre sur des éléments de grandes dimensions tels que les éléments de paroi.

On connaît également des éléments de paroi en forme de cadre dans lesquels les côtés sont prédéformés vers l'extérieur avant la mise en place de la toile, si bien que lorsque celle-ci est en place, elle ramène, en raison de la tension qu'elle provoque, les côtés du cadre dans la position souhaitée. De tels éléments de paroi sont connus notamment du document WO 99 50512. Cependant un tel mode d'assemblage cause différents problèmes en raison des déformations qui se produisent dans les angles, déformations qui souvent restent plus ou moins irréversibles.

La présente invention a pour but de remédier à ces inconvénients en proposant un procédé de fabrication permettant de réaliser des éléments de plafond constitués d'un cadre supportant une toile tendue évitant le type de déformations précitées et ne faisant pas appel à des moyens de renforcement spécifiques susceptibles de nuire à son esthétique ou d'augmenter son coût de fabrication.

La présente invention a ainsi pour objet un procédé de fabrication d'un élément de paroi, notamment un élément de plafond, constitué d'un cadre polygonal sur lequel une toile est tendue, dans lequel préalablement à la fixation de la toile, on fait subir à chacun des côtés du cadre un cintrage orienté vers l'extérieur de celui-ci, de façon à lui donner une flèche telle que, lors de la fixation de la toile sur le cadre, la tension exercée par celle-ci déforme en sens inverse ledit côté et le ramène dans la position initiale existant avant sa prédéformation, caractérisé en ce que le cintrage est réalisé à une distance des extrémités de chacun des côtés.

Suivant l'invention la prédéformation de chacun des côtés du cadre sera préférentiellement réalisée avant l'assemblage de celui-ci. Ce mode de mise en oeuvre est particulièrement intéressant en ce qu'il permet de faire appel à des procédé permettant d'obtenir une déformation progressive, régulière et contrôlée des côtés, tels ceux que l'on obtient habituellement au moyen d'une cintreuse.

Par ailleurs, suivant l'invention, et de façon à préserver les angles de l'élément de plafond, on utilisera des moyens d'assemblage des différents côtés du cadre constitués d'éléments de liaison en équerre dont les branches seront respectivement solidarisées des deux côtés adjacents du cadre. Dans un tel mode d'assemblage le cintrage sera réalisé à une distance des extrémités de chacun des côtés au moins égale à la longueur de la branche de l'équerre solidarisée du côté de cadre concerné.

Les cadres pourront être de section droite quelconque et préférentiellement de forme carrée ou rectangulaire. De façon intéressante cette section droite sera préférablement constituée d'une ligne fermée conférant à ce côté une structure tubulaire.

La présente invention a également pour objet un élément de paroi, notamment de plafond, du type comportant un cadre rigide polygonal sur lequel une toile est tendue, chaque côté dudit cadre étant constitué d'un élément prédéformé par cintrage orienté vers l'extérieur avant la mise en place de la toile, ledit cadre devenant rectiligne après la mise en place de la toile, ledit cintrage étant réalisé à une distance des extrémités de chacun des côtés.

La présente invention est intéressante pour constituer des plafonds mais elle peut également être utilisée pour réaliser des parois verticales à l'aide d'une toile transparente ou non.

On décrira ci-après, à titre d'exemple non limitatif, diverses formes d'exécution de la présente invention, en référence au dessin annexé sur lequel :
La figure 1 est une vue en plan d'un premier mode de mise en oeuvre d'un élément de paroi obtenu par le procédé suivant l'invention.
La figure 2 est une vue en plan d'un second mode de mise en oeuvre représentant un cadre d'un élément de paroi suivant l'invention, avant l'opération de prédéformation et avant la pose de la toile.
La figure 3 est une vue en coupe d'un côté du cadre support de toile suivant la ligne III-III de la figure 1.

On a représenté sur les figures 1 et 3 une vue de dessus schématique d'un élément de plafond rectangulaire qui comprend un cadre métallique 1 sur lequel est tendue une nappe 3 en polychlorure de vinyle ou PVC. Le cadre 1 est formé de quatre côtés, à savoir deux grands côtés opposés 5a et deux.petits côtés 5b qui sont liés ensemble à l'aide de moyens de solidarisation qui sont constitués d'éléments en équerre 7 qui sont disposés dans les angles et dont les branches sont respectivement solidaires de ces deux côtés. Suivant l'invention, avant l'assemblage du cadre 1, on soumet chacun des côtés 5a et 5b à des efforts respectifs F1 et F2 qui sont dirigés dans une direction telle que la déformation des côtés qui en résulte produise des flèches respectives f1 et f2 au centre de ces côtés qui sont orientées, après assemblage du cadre, de l'intérieur vers l'extérieur de ce dernier. Préférentiellement une telle déformation des côtés 5a et 5b est effectuée au moyen d'une cintreuse, ce qui permet de réaliser une déformation permettant aux côtés d'avoir un galbe régulier. Afin que les éléments en équerre 7 conservent leur angle au sommet de 90° et, afin de ne pas perturber leur assemblage avec les côtés 5' a et 5'b, on n'effectuera le cintrage de ces côtés que sur une longueur l inférieure à la longueur totale L du côté considéré. La longueur l' qui n'est pas galbée sera au moins égale à celle de la branche correspondante de l'équerre 7.

Lors de la mise en place de la toile 3 sur le cadre 1 les forces de tension exercées par celle-ci sur les côtés 5a et 5b sont telles qu'elles déforment ces derniers en sens inverse, c'est-à-dire de l'extérieur vers l'intérieur.

Bien entendu il reviendra à l'homme du métier de déterminer, par exemple de façon empirique, l'importance de la déformation à réaliser sur chacun des côtés pour qu'une fois la toile tendue sur le cadre les côtés de celui-ci retrouvent leur forme rectiligne initiale.

On peut bien entendu déterminer par le calcul la valeur de cette déformation et notamment des flèches f1 et f2 à donner aux côtés 5a et 5b, compte tenu des dimensions du cadre, des caractéristiques mécaniques, des éléments composant celui-ci et de la toile utilisée.

On pourra de façon plus simple procéder par itération, sur la base de plusieurs essais réalisés sur des prototypes. En effet le processus est parfaitement répétitif une fois que les paramètres de base ont été déterminés.

Dans les modes de mise en oeuvre décrits précédemment on a pris l'exemple d'éléments de plafond dont les côtés, une fois l'élément terminé, doivent être rectilignes, mais l'invention s'applique également à des éléments de paroi dont les côtés peuvent posséder, d'origine, un galbe déterminé. On peut ainsi, notamment, réaliser des éléments de paroi 1 dont la forme est du type de celui représenté sur la figure 4, dont les deux grands côtes opposés 5a ont sensiblement la forme d'un arc d'ellipse et les deux petits côtés opposés 5b sont rectilignes.

## Revendications

1. Procédé de fabrication d'un élément de paroi, notamment un élément de plafond, constitué d'un cadre polygonal (1) sur lequel une toile (3) est tendue, dans lequel préalablement à la fixation de la toile (3), on fait subir à chacun des côtés (5a,5a',5b,5b') du cadre (1) un cintrage orienté vers l'extérieur de celui-ci, de façon à lui donner une flèche telle que, lors de la fixation de la toile (3) sur le cadre (1), la tension exercée par celle-ci déforme en sens inverse ledit côté et le ramène dans la position initiale existant avant sa prédéformation, **caractérisé en ce que** le cintrage est réalisé à une distance des extrémités de chacun des côtés.

2. Procédé suivant la revendication 1 **caractérisé en ce que** la prédéformation de chacun des côtés du cadre est réalisée avant l'assemblage de celui-ci.

3. Procédé suivant l'une des revendications 1 ou 2 **caractérisé en ce que** les côtés adjacents du cadre sont assemblés au moyen d'équerres de liaison, la distance au-delà de laquelle est réalisé le cintrage étant au moins égale à la longueur de la branche de l'équerre admise dans le côté de cadre concerné.

4. Elément de paroi, notamment de plafond, du type comportant un cadre rigide polygonal (1) sur lequel une toile (3) est tendue, chaque côté (5a,5b,5a',5b') dudit cadre (1) étant constitué d'un élément prédéformé par cintrage orienté vers l'extérieur avant la mise en place de la toile, ledit cadre devenant rectiligne après la mise en place de la toile, **caractérisé en ce que** ledit cintrage est réalisé à une distance des extrémités de chacun des côtés.

## Claims

1. A method for making a wall member, notably a ceiling member, consisting of a polygonal frame (1) on which a canvas (3) is stretched, wherein before fixing the canvas (3), each of the sides (5a, 5a', 5b, 5b') of the frame (1) is submitted to bending oriented outwards from the latter, so as to give it a deflection such that, when the canvas (3) is fixed on the frame (1), the tension exerted by the latter deforms said side in the opposite direction and brings it back into the initial position existing before its predeformation, **characterized in that** the bending is achieved at a distance from the ends of each of the sides.

2. The method according to claim 1, **characterized in that** predeformation of each of the sides of the frame is achieved before assembling the latter.

3. The method according to any of claims 1 or 2, **characterized in that** the adjacent sides of the frame are assembled by means of right angle bracket connections, the distance beyond which the bending is achieved, being at least equal to the length of the branch of the right angle bracket admitted into the relevant frame side.

4. A wall member, notably a ceiling member, of the type including a stiff polygonal frame (1) on which a canvas (3) is stretched, each side (5a, 5b, 5a', 5b') of said frame (1) consisting of a member predeformed by bending oriented outwards before placing the canvas, said frame becoming rectilinear after placing the canvas, **characterized in that** said bending is achieved at a distance from the ends of each of the sides.

## Patentansprüche

1. verfahren zur Herstellung eines Wandelements, insbesondere eines Deckenelements, das durch einen polygonalen Rahmen (1) gebildet wird, auf den ein Tuch (3) gespannt wird, wobei vor der Befestigung des Tuches (3) jede der Seiten (5a, 5a', 5b, 5b') des Rahmens (1) einer zu seiner Außenseite gerichteten Wölbung unterzogen wird, um sie so auszulenken, dass bei der Befestigung des Tuches (3) auf dem Rahmen (1) die von dem Tuch ausgeübte Spannung die betreffende Seite im umgekehrten Sinn verformt und sie in die vor ihrer Vorverformung bestehende Ausgangsposition zurückbringt, **dadurch gekennzeichnet, dass** die Wölbung in einem Abstand von den Enden jeder der Seiten ausgeführt wird.

2. Verfahren nach Anspruch 1, **dadurch gekennzeichnet, dass** die Vorverformung jeder der Seiten des Rahmens vor dessen Zusammenbau ausgeführt wird.

3. verfahren nach einem der Ansprüche 1 oder 2, **dadurch gekennzeichnet, dass** die benachbarten Seiten des Rahmens mit Verbindungswinkelelementen zusammengebaut sind, wobei der Abstand, nach dem die Wölbung ausgeführt ist, mindestens gleich der in der betreffenden Rahmenseite bestehenden Länge des Schenkels des Winkelelements ist.

4. Wandelement, insbesondere Deckenelement, des Typs mit einem starren polygonalen Rahmen (1), auf den ein Tuch (3) gespannt ist, wobei jede Seite (5a, 5b, 5a', 5b') des Rahmens (1) durch ein Element gebildet ist, das vor der Platzierung des Tuches durch nach außen gerichtete Wölbung vorverformt worden ist, und wobei der Rahmen nach der Platzierung des Tuches geradlinig geworden ist, **dadurch gekennzeichnet, dass** die Wölbung in einem Abstand von den Enden jeder der Seiten ausgeführt ist.
